# DEMANDE DE BREVET EUROPEEN

(11) **EP 1 612 016 A1**
(43) Date de publication de la demande: **04.01.2006**
(21) Numéro de dépôt: 05291117.9
(22) Date de dépôt: 25.05.2005
(51) Int. Cl.: B27K 3/04, B27K 1/02

(54) **Procédé de traitement du bois par imprégnation et dispositif associé**

(30) Priorité: 26.05.2004 FR 0405661
(71) Demandeur: Dumonceaud, Olivier, 34000 Montpellier (FR); Thomas, Rémi, 34830 Jacou (FR)
(72) Inventeur: Dumonceaud, Olivier, 34000 Montpellier (FR); Thomas, Rémi, 34830 Jacou (FR)
(74) Mandataire: Pontet, Bernard

(57) **Abrégé**

Procédé comprenant une étape de chauffage du bois puis une étape où il est immergé dans un produit de traitement, caractérisé en ce que l'on immerge le bois dans une cuve contenant un produit de chauffage chaud, et en ce que l'on substitue ensuite, dans la même cuve, le produit de traitement au produit de chauffage, ledit produit de traitement étant froid. Ainsi, pendant toute la durée d'un cycle de traitement, le bois n'est jamais en contact avec l'air ambiant, autrement dit, la totalité du cycle est réalisée en milieu liquide.

Un dispositif pour mettre en oeuvre le procédé comprend une cuve (11) pour immerger le bois (21), des moyens de stockage pour un produit de chauffage (22), des moyens de stockage pour un produit de traitement (22), des moyens pour substituer (2,3,6) l'un à l'autre dans la cuve, le produit de traitement et le produit de chauffage.

## Description

La présente invention se rapporte à un procédé de traitement du bois par chauffage et immersion dans un produit de traitement. La présente invention se rapporte en outre à un dispositif pour la mise en oeuvre d'un tel procédé. Un tel procédé est notamment adapté au traitement du bois de châtaigner.

De tels procédés existent dans lesquels on dispose du bois dans une cuve remplie d'huile. L'huile est chauffée. On laisse ensuite refroidir le bain d'huile. Le bois s'imprègne de l'huile au cours du refroidissement. Cependant, compte tenu de la durée de chacune des étapes, notamment le temps du refroidissement de l'huile, un tel procédé a un faible rendement.

Ce problème est résolu par le Document FR 2 810 917 en utilisant deux cuves, l'une pour le chauffage, l'autre pour le traitement. Cependant, cela implique de sortir le bois d'une cuve pour le mettre dans l'autre, ce qui présente l'inconvénient d'exposer à l'air le bois chauffé avant son introduction dans la cuve de traitement.

Le document FR 2 801 241 présente un autre procédé de traitement, utilisant lui aussi deux bains séparés pour le chauffage et le traitement du bois, et présentant le même inconvénient d'exposer le bois à l'air lors de son passage d'un bain à l'autre.

Le but de l'invention est de proposer un procédé et un dispositif associé pour permettre un traitement du bois avec un rendement nettement amélioré.

Selon l'invention, un tel procédé de traitement de bois comprend une étape de chauffage du bois puis une étape durant laquelle le bois est immergé dans un produit de traitement. Il est caractérisé en ce que l'on introduit le bois dans une cuve où le bois est chauffé par immersion dans un produit de chauffage à température élevée, puis en ce que l'on substitue ensuite, dans ladite cuve, le produit de traitement au produit de chauffage, ledit produit de traitement étant à une température basse. Ainsi, selon l'invention, pendant toute la durée du traitement, le bois n'est jamais en contact avec l'air ambiant. La totalité du cycle peut donc se réaliser en milieu liquide.

Selon l'invention, un tel dispositif pour traiter du bois comprend une cuve pour immerger ledit bois, des moyens de stockage pour un produit de chauffage, des moyens de stockage pour un produit de traitement, des moyens pour substituer l'un à l'autre dans la cuve le produit de traitement et le produit de chauffage. Avantageusement, les moyens de stockage pour le produit de chauffage et le produit de traitement sont une seule et même autre cuve. Plus avantageusement encore, cette autre cuve peut constituer une cuve pour le traitement d'autre bois.

D'autres particularités et avantages de l'invention ressortiront encore de la description ci-après, relative à des exemples non limitatifs.

Aux dessins annexés :
- la figure 1 est une représentation schématique et en coupe d'un dispositif selon l'invention ;
- Les figures 2 à 9 illustrent des étapes d'un procédé selon l'invention, mis en oeuvre dans le dispositif de la figure 1 ;
- La figure 10 illustre schématiquement et en coupe une le circuit de déversement pour le dispositif de la figure 1 ; et,
- La figure 11 est une coupe schématique illustrant des aménagements avantageux pour une cuve utilisable dans un dispositif selon l'invention.

La figure 1 représente un dispositif 1 de traitement pour du bois. Ce dispositif comprend une première cuve 11 et une deuxième cuve 12. Les deux cuves sont reliées entre elles, dans leur partie haute par un circuit de déversement 2, et dans leur partie basse, par un circuit de pompage 3, équipé de moyens de pompage 6, par exemple une pompe. Le dispositif 1 est prévu pour le traitement de bois 4 par imprégnation d'huile. Un lot de bois 21 est disposé dans un panier 5. Ici, a titre d'exemple, le lot de bois est constitué des planches 4.

Le panier 5 permet de disposer plusieurs planches 4 séparées les unes des autres de sorte que lorsqu'elles sont immergées dans un bain d'huile, chacune est convenablement entourée d'huile. En outre, le panier permet de manipuler un grand nombre de planches simultanément.

A la figure 1, la première cuve 11 contient de l'huile chaude 13 illustrée par des hachures simples, et la deuxième cuve 12 contient de l'huile froide, illustrée par des hachures doubles en traits interrompus. A la figure 1, le panier 5 est immergé avec son lot de bois 21 dans l'huile chaude de la première cuve 11, alors que l'huile froide est stockée dans la deuxième cuve 12. La température de l'huile chaude est supérieure à 100°C, de préférence elle est d'environ 100°C à 160°C, et la température de l'huile froide est inférieure à 95°C, de préférence elle est d'environ 60°C.

Dans la configuration de la figure 1, le bois est chauffé par l'huile chaude. Lorsque le bois a atteint une température suffisante, généralement au bout d'un temps donné, le dispositif 1 permet de substituer l'huile froide à l'huile chaude dans la première cuve, l'huile chaude étant alors stockée dans la deuxième cuve 12, à la place occupée précédemment par l'huile froide. Des résistances 7 permettent de maintenir la température de l'huile chaude dans la cuve qui la contient. Les cuves comprennent des moyens de calage 10 pour maintenir le panier 5 au-dessus des résistances 7.

Alors que dans les procédés antérieurs, c'est, la même huile qui sert au chauffage du bois et qui s'imprègne dans le bois en se refroidissant, il n'est pas utile d'attendre que le bain d'huile refroidisse pour que l'imprégnation se fasse. Ainsi, selon l'invention, le bois se trouve immergé dans de l'huile déjà froide, et l'imprégnation est plus rapide.

Le dispositif 1 est conçu symétriquement, de sorte que la première et la seconde cuves sont identiques et peuvent indifféremment servir au stockage des huiles ou au traitement du bois.

Un procédé d'imprégnation utilisant un tel dispositif pour le traitement simultané de deux lots de bois va maintenant être décrit en référence aux figures 2 à 9. Un tel procédé, en utilisant les deux cuves pour le traitement du bois, permet d'augmenter encore le rendement.

Dans une première étape, illustrée à la figure 2, les huiles sont réparties comme précédemment décrit en référence à la figure 1. Un premier lot de bois 21 est en cours de chauffage dans la première cuve 11, et on introduit un deuxième lot de bois 22 dans la deuxième cuve 12.

Dans une deuxième étape, illustrée à la figure 3, lorsque le premier lot 21 est chaud, on substitue les huiles entre elles. Pour cela, on utilise des moyens de pompage pour pomper l'huile froide depuis le fond de la deuxième cuve selon une première direction A, au travers du circuit de pompage, jusque dans le fond de la première cuve 11. D'une densité plus élevée que l'huile chaude 13, l'huile froide 14 se substitue par le bas à l'huile chaude, sans s'y mélanger.

Poussée par l'huile froide, l'huile chaude se déverse par le haut, au travers du circuit de déversement, dans la deuxième cuve 12. La densité de l'huile chaude étant plus faible que celle de l'huile froide, elle s'y substitue par le haut à l'huile froide, sans s'y mélanger.

La deuxième étape étant terminée, on se trouve dans la configuration de la figure 4. La figure 4 illustre une troisième étape durant laquelle le premier lot s'imprègne d'huile froide 14, dans la première cuve 11, alors que le deuxième lot est chauffé par l'huile chaude 13 dans la deuxième cuve 12.

La figure 5 illustre une quatrième étape. Le premier lot 21 étant suffisamment imprégné est alors retiré de la première cuve 11. Dans, une cinquième étape, un troisième lot de bois 23 est alors introduit dans la première cuve ainsi libérée, comme illustré à la figure 6.

On se trouve ensuite dans la disposition de la figure 7, symétrique à celle de la figure 3, et les étapes suivantes, c'est à dire les sixième, septième et huitième étapes, sont respectivement similaires aux deuxième, troisième et quatrième étapes, ces dernières étant respectivement illustrées aux figures 7 à 9.

Ainsi, à la sixième étape lorsque le deuxième lot est suffisamment chaud, on substitue les huiles entre elles en pompant l'huile froide 14 depuis le fond de la première cuve 11, vers le fond de la deuxième cuve. L'huile froide est pompée au travers du conduit de pompage, selon la direction B, inverse de la direction A, comme illustré à la figure 7. Les moyens de pompage 6 sont ici réversibles.

A la septième étape, comme illustré à la figure 8, le troisième lot 23 est chauffé pendant que le deuxième lot 22 s'imprègne d'huile froide en refroidissant.

A la huitième étape, illustrée à la figure 9, le deuxième lot 22, lorsqu'il est suffisamment imprégné, est retiré de la deuxième cuve 12, laissant la place pour un éventuel quatrième lot de bois.

On est alors dans la disposition de la figure 1, prêt à reprendre le procédé à la première étape telle qu'elle est illustrée à la figure 2.

Comme expliqué plus haut, la circulation de l'huile chaude se fait par le haut des cuves, au travers du circuit de déversement 2, et la circulation de l'huile froide se fait par le bas, au travers du circuit de pompage 3.

On va d'abord décrire le circuit de déversement en référence à la figure 10. Cette figure représente une coupe longitudinale du circuit de déversement, et partiellement du haut des cuves, au voisinage de leurs jonctions avec le circuit de déversement 2, dans la configuration de la figure 2, pour laquelle l'huile chaude se déverse depuis la première cuve 11, vers la deuxième cuve 12.

Le circuit 2 comprend un siphon tubulaire 51, en forme de U. Le siphon 51 comprend, à chacune de ses extrémités, une rampe de déversement horizontale 52 s'étendant le long d'un côté de chacune des cuves 11,12. Le siphon débouche par en dessous, au travers de la rampe 52. Chaque rampe 52 et sa cuve respective, sont séparées par une paroi brise-lames 53 dont une arase supérieure 54 est horizontale. Préférablement, les arases supérieures des parois brise-lames de chacune des extrémités du circuit de déversement, son de niveau entre elles.

Ainsi, l'huile chaude 13 sortant du siphon s'étale sur la rampe 52 avant de franchir l'arase supérieure 54 de la paroi brise-lames 53. Ainsi, pour un débit d'huile donné dans le circuit de déversement 2, la vitesse de déversement de l'huile chaude dans la cuve 12 est sensiblement nulle. Ce qui limite le risque de turbulences.

En outre, le dispositif comprend des moyens (non représentés) pour maintenir le niveau supérieur d'huile, dans chacune des cuves, voisin du niveau de l'arase supérieure 54, notamment pour éviter qu'une chute de l'huile chaude 13 depuis le circuit de déversement 2 dans de l'huile froide 14 plus basse dans la deuxième cuve 12, provoque leur mélange, en début de substitution. De même, le niveau de l'huile dans la première cuve 11 n'étant pas notablement supérieur à l'arase 54 respective, il y a peu de risque, en fin de substitution, que de l'huile froide 14, qui se substitue par le bas à l'huile chaude 13 dans la première cuve 11, pénètre dans le circuit de déversement 2.

Bien entendu, le fonctionnement du dispositif étant symétrique dans l'exemple décrit, le circuit de déversement est aussi symétrique, et dans un fonctionnement inverse, les termes de première cuve et deux deuxième cuve peuvent être interchangés.

La figure 11 est une coupe schématique sur une cuve 11,12. Afin de maintenir la température des liquides, les parois 40 de cette cuve comprennent un isolant 41. Dans l'exemple de la figure 12 cet isolant est de la laine comprimée, par exemple de la laine de roche ou de la laine de verre comprimé.

Cet isolant 41 constitue la structure porteuse de la cuve. L'isolant est habillé à l'intérieur par de la tôle 43, formant étanchéité pour les liquides. Une tôle 42 constitue l'habillage extérieur de l'isolant 41.

La cuve représentée à la figure 11 comprend en outre une arrivée de produit 44 pénétrant dans la cuve au travers de son fond 26. L'arrivée de produit constitue une extrémité du circuit de pompage 3. L'arrivée de produit est surmontée d'un déflecteur 45. Ce déflecteur est prévu pour que le produit de traitement pénétrant dans la cuve par ladite arrivée 44 se répande dans la cuve en en longeant le fond selon la direction F. Ainsi, le produit de traitement arrive dans la cuve sans provoquer de remous dans le produit déjà présent dans la cuve. Les turbulences sont ainsi limitées, ainsi que les risques de mélange de l'huile chaude et de l'huile froide, notamment au début de la substitution.

En outre, l'arrivée de produit se faisant au travers du fond, lors du retrait de l'huile froide, l'huile est prélevée au plus près du fond. Ainsi, en fin de substitution, il y a peu de risque que de l'huile chaude, qui se substitue par le haut à l'huile froide, pénètre dans le circuit de pompage 3.

Bien sûr, l'invention n'est pas limitée aux exemples qui viennent d'être décrits et de nombreux aménagements peuvent être apportés à ces exemples sans sortir du cadre de l'invention.

Ainsi, l'huile chaude telle qu'utilisée dans l'exemple décrit sert essentiellement de liquide de chauffage pour le bois. Ainsi, elle pourrait être aisément remplacée par un autre produit de chauffage.

Un alourdisseur peut aussi être utilisé pour l' huile froide, renforçant ainsi la non miscibilité de l'huile froide avec l'huile chaude.

Plutôt que de l'huile, un autre produit d'imprégnation peut aussi être choisi. De préférence on choisira des produits d'imprégnation et de traitement non-miscibles entre eux à leur température respective d'utilisation, chacun remplissant une fonction différente dans une phase différente du procédé selon l'invention.

Au contraire de l'exemple décrit,le produit de chauffage peut avoir la plus forte densité, et être substitué par le fond des cuves.

Les températures du liquide de chauffage ou de traitement peuvent varier, notamment en fonction du type de bois traité, de la géométrie des pièces de bois et des liquides utilisés.

## Revendications

1. Procédé de traitement de bois (21,23) comprenant une étape de chauffage du bois (21,23) puis une étape durant laquelle le bois est immergé dans un produit de traitement (14), **caractérisé en ce que** l'on introduit le bois dans une cuve (11) où le bois est chauffé par immersion dans un produit de chauffage (13) à température élevée, puis **en ce que** l'on substitue ensuite, dans ladite cuve (11), le produit de traitement (14) au produit de chauffage (13), ledit produit de traitement étant à une température basse.

2. Procédé selon la revendication 1, **caractérisé en ce que** lorsque l'on substitue le produit de traitement au produit de chauffage dans ladite cuve (11), on substitue simultanément le même produit de chauffage au même produit de traitement dans une autre cuve (12) pour le traitement d'autre bois (22).

3. Procédé selon la revendication 1 ou 2, **caractérisé en ce que** l'on utilise une huile en tant que produit de traitement.

4. Procédé selon l'une des revendications 1 à 3 , **caractérisé en ce que** l'on utilise une huile en tant que produit de chauffage.

5. Procédé selon l'une des revendications 1 à 3 , **caractérisé en ce que** l'on utilise un alourdisseur pour le produit de traitement.

6. Dispositif pour traiter du bois (21,23), comprenant une cuve de traitement (11) pour immerger ledit bois (21,23), des moyens de stockage (12) pour un produit de chauffage (13), des moyens de stockage (12) pour un produit de traitement (14), des moyens pour substituer (2,3,6) l'un à l'autre dans la cuve (11) le produit de traitement et le produit de chauffage.

7. Dispositif selon la revendication 6, **caractérisé en ce que** la cuve (11) de traitement est une première cuve (11) et **en ce que** les moyens de stockage (12) pour le produit de chauffage et le produit de traitement sont une seule et même deuxième cuve (12).

8. Dispositif selon la revendication 6 ou 7 **caractérisé en ce que** la deuxième cuve (12) est une cuve pour le traitement d'autre bois (22).

9. Dispositif selon la revendication 8, **caractérisé en ce qu'**il comprend un circuit de pompage (3), comprenant des moyens de pompage (6) pour l'un parmi le produit de traitement ou le produit de chauffage.

10. Dispositif selon la revendication 9, **caractérisé en ce que** les moyens de pompage sont réversibles.

11. Dispositif selon la revendication l'une des revendications 10 ou 11, **caractérisé en ce que** le circuit de pompage relie le fond de la première cuve avec le fond de la deuxième cuve.

12. Dispositif selon la revendication 11, **caractérisé en ce que** le circuit de pompage comprend à une extrémité relié au fond d'une des cuves, une arrivée de produit (44), ladite arrivée de produit étant surmontée d'un déflecteur (45).

13. Dispositif selon l'une des revendications 9 à 12, **caractérisé en ce qu'**il comprend un circuit de déversement (2) de l'autre parmi le produit de traitement ou le produit de chauffage.

14. Dispositif selon la revendication 13, **caractérisé en ce que** le circuit de déversement relie le haut de la première cuve avec le haut de la deuxième cuve.

15. Dispositif selon la revendication 14, **caractérisé en ce que** le circuit de déversement comprend à une extrémité (19) pénétrant dans l'une des cuves, une rampe de déversement (52) s'étendant le long d'un côté de ladite cuve.

16. Dispositif selon la revendication 15, **caractérisé en ce que** le circuit de déversement comprend entre la cuve et la rampe de déversement, une paroi brise-lames (53).

17. Dispositif selon la revendication 16, **caractérisé en ce qu'**il comprend des moyens pour maintenir le niveau de produit dans la cuve voisin du niveau d'une arase supérieure (54) horizontale de la paroi brise-lames (53).

18. Cuve pour le traitement du bois, **caractérisée en ce que** ses parois ont une structure porteuse (41) en laine comprimée formant isolant.

19. Cuve selon la revendication 18, **caractérisée en ce que** la structure porteuse (41) est habillée par de la tôle (42,43).
